# FASCICULE DE BREVET EUROPEEN

(11) **EP 1 971 758 B1**
(45) Date de publication et mention de la délivrance du brevet: **28.07.2010**
(21) Numéro de dépôt: 07717958.8
(22) Date de dépôt: 08.01.2007
(51) Int. Cl.: F01P 5/14

(54) **PROCEDE DE PROTECTION DES MOYENS DE VENTILATION D'UN MOTEUR A COMBUSTION INTERNE**
VERFAHREN ZUM SCHUTZ DER BELÜFTUNGSMITTEL EINES VERBRENNUNGSMOTORS
METHOD OF PROTECTING THE VENTILATING MEANS OF AN INTERNAL COMBUSTION ENGINE

(30) Priorité: 10.01.2006 FR 0650094
(43) Date de publication de la demande: 24.09.2008
(73) Titulaire: Peugeot Citroën Automobiles SA, 78140 Vélizy-Villacoublay (FR)
(72) Inventeur: PICHON, Jean-Charles, F-92130 Issy Les Moulineaux (FR)
(74) Mandataire: Ménès, Catherine
(86) Numéro de dépôt international: PCT/FR2007/050625
(87) Numéro de publication internationale: WO 2007/080347

(56) Documents cités:
- DE-C1- 19 830 340
- JP-A- 9 089 307
- US-A- 5 566 745
- US-B2- 6 588 380

## Description

La présente invention revendique la priorité de la demande française 0650094 déposée le 10/01/2006 dont tout le contenu est incorporé ici par référence.

La présente invention concerne un procédé de protection des moyens de ventilation d'un moteur à combustion interne d'un véhicule contre le blocage de ces moyens dû aux conditions climatiques.

Les moteurs à combustion interne sont équipés de moyens de ventilation (désignés par "groupe moto ventilation", GMV en abrégé) qui aspire ou souffle de l'air provenant de l'extérieur du véhicule afin de refroidir le moteur via le circuit caloporteur. Ces moyens comportent principalement un ou plusieurs ventilateurs actionnés par un ou plusieurs moteurs électriques ou à l'aide d'une courroie reliée à l'arbre moteur (vilebrequin) et d'un enclenchement de type électromécanique. Les ventilateurs ne sont mis en marche que lorsque la température du moteur atteint ou dépasse une valeur prédéterminée.

Par grand froid, le gel ou la neige peuvent bloquer le groupe de ventilation, que ce dernier soit du type soufflant (le ventilateur étant situé devant le radiateur dans lequel circule le liquide de refroidissement) ou de type aspirant (le ventilateur étant situé derrière le radiateur). Le ventilateur peut être bloqué par une accumulation directe de neige sur le ventilateur lorsque le véhicule roule ou par de l'eau gelée. La neige peut fondre en rentrant sous le capot lorsque le moteur fonctionne, puis geler. Cela peut se produire lorsque le véhicule roule, mais aussi après l'arrêt du moteur, si la température extérieure est suffisamment basse. Le blocage du groupe de ventilation peut provoquer des dommages importants au moteur, mais également à la boite de vitesse automatique lorsque le véhicule en est équipé. En effet, le blocage du groupe de ventilation empêche le refroidissement efficace du moteur et de la boite de vitesse, notamment lorsque le véhicule roule en ville où le convertisseur de la boite automatique génère beaucoup de calories. Le blocage du ventilateur peut également provoquer une panne électrique.

Pour limiter l'entrée de neige par la calandre du véhicule, il est possible de placer un écran pour réduire la surface d'entrée d'air. Cependant, on ne peut obstruer complètement l'entrée d'air et de ce fait de la neige peut s'accumuler à l'entrée du compartiment moteur. De plus, la mise en place d'un écran est une opération manuelle qui doit être effectuée à temps et il ne faut surtout pas oublier de retirer l'écran à la fin de l'hiver sous peine de surchauffe du moteur.

US 5666745 divulgue une locomotive avec un radiateur muni d'un système de refroidissement comportant un ventilateur et des volets permettant de régler le volume d'air aspiré. Pour éviter la prise par le gel de ces volets il est prévu de faire fonctionner ces volets selon une périodicité donnée. JP 9089307 décrit un élément de climatiseur, destiné à être monté à l'extérieur, comportant un ventilateur. Lorsque le climatiseur est à l'arrêt et qu'il est détecté une température ambiante basse, on opère le ventilateur périodiquement pour éviter son blocage éventuel par de la neige. US 6588380 décrit un véhicule avec un groupe GMV comportant un ventilateur et des volets pilotés pour contrôler le volume d'air aspiré. De plus, ce document décrit un test pour détecter si le volet est bloqué, par exemple par de la neige.

La présente invention propose une solution qui permet de réduire les risques de blocage du groupe moto ventilateur dus à la neige et à la formation de glace.

De façon plus précise, l'invention concerne un procédé de protection contre le blocage des moyens de ventilation d'un moteur à combustion interne d'un véhicule tel que revendiqué en 1.

De façon avantageuse, lesdites modalités de fonctionnement comprennent également la vitesse de rotation des moyens de ventilation.

Lesdites modalités de fonctionnement peuvent être ajustées en fonction d'au moins l'un des paramètres suivants : la température extérieure au véhicule, la vitesse moyenne du véhicule, la consommation moyenne en carburant du véhicule, l'état de marche ou d'arrêt de l'essuie-glace avant du véhicule et le profil de roulage du véhicule correspondant à la circulation en ville, à la circulation sur route ou au véhicule à l'arrêt.

Selon l'invention, un test est effectué afin de déterminer l'état de fonctionnement des moyens de ventilation.

Ce test consiste à mettre en marche les moyens de ventilation et, consécutivement à la mise en marche desdits moyens, à déterminer l'apparition d'au moins un événement caractéristique du blocage de ces moyens.

On détecte un régime de fonctionnement relativement stable du moteur et les moyens de ventilation ne sont mis en marche que si un tel régime stable est détecté. On détecte ensuite l'apparition d'au moins l'un des événements suivants caractéristiques du blocage des moyens de ventilation : surintensité du courant électrique actionnant les moyens de ventilation, diminution de la vitesse de rotation du moteur à combustion interne et augmentation de la consommation en carburant dudit moteur.

De façon avantageuse, lorsqu'un blocage est détecté, on se place dans les conditions de fonctionnement à plein régime des moyens de ventilation afin de tenter de les débloquer. Un nouveau test de blocage peut être effectué immédiatement après la tentative de fonctionnement à plein régime et, si un blocage est à nouveau détecté, une nouvelle tentative de fonctionnement à plein régime est effectuée, les opérations de test de blocage et de tentative de déblocage étant effectuées jusqu'au déblocage des moyens de ventilation. Si les moyens de ventilation restent bloqués après un nombre prédéterminé de tentatives de déblocage infructueuses, les opérations de test de blocage et de tentative de déblocage s'arrêtent et une alarme indique au conducteur du véhicule le mauvais fonctionnement du véhicule.

Le test pour déterminer le blocage éventuel des moyens de ventilation peut être systématiquement effectué avant le fonctionnement desdits moyens pendant de courtes durées.

D'autres avantages et caractéristiques de l'invention apparaîtront au cours de la description qui suit d'un mode de réalisation de l'invention, donné à titre d'exemple non limitatif, en référence aux dessins annexés et sur lesquels :
- la figure 1 représente schématiquement un groupe moto ventilateur avec son environnement moteur et divers composants; et
- les figures 2 à 4 sont des diagrammes illustrant un mode de réalisation de l'invention.

Sur la figure 1, les moyens de ventilation 10 sont constitués par un groupe moto ventilateur comprenant principalement un ventilateur 12 actionné par un moteur électrique, dont la mise en marche et l'arrêt sont commandés à l'aide d'un boîtier de servitude 14. De l'air 16 est aspiré à l'extérieur du véhicule par le ventilateur 12. Cet air passe au travers d'un radiateur 18 dans lequel circule un fluide caloporteur. Ce dernier est destiné à refroidir un moteur à combustion interne 20 auquel est accouplée une boite de vitesse manuelle ou automatique 22. Une pompe 24 met le liquide caloporteur en circulation dans un circuit de refroidissement, la circulation du fluide refroidi étant représentée par des traits interrompus et celle du fluide chaud étant représentée par des pointillés. Le fluide caloporteur chaud sort du bloc moteur par un boîtier de sortie 26 équipé d'un thermostat. Ce dernier oriente le fluide caloporteur en circuit fermé, vers la pompe 24, si la température du moteur est basse. Si cette température est supérieure à une température prédéterminée, le thermostat dirige le fluide caloporteur vers le radiateur 18 et vers le système de chauffage 28 de l'habitacle. Le fluide caloporteur récupère des calories des éléments chauds (le moteur 20 équipé éventuellement d'un turbocompresseur et la boite de vitesse 22) pour les évacuer par le radiateur 18 et le système de chauffage 28 de l'habitacle. Une sonde de température 30 fixée au radiateur 18 mesure la température du liquide caloporteur. Cette sonde est reliée à une unité de contrôle moteur 32. Lorsque la température atteint un seuil prédéterminée (fixé entre environ 83 et 100°C), l'unité de contrôle 32 envoi un signal de commande au boîtier de servitude 14 afin de mettre en marche le ventilateur 12 et de le faire fonctionner à une vitesse de rotation qui dépend de la température du liquide caloporteur. Lorsque la température descend en dessous de ce seuil, l'unité de contrôle ordonne l'arrêt du ventilateur.

Afin de mettre en oeuvre le procédé de la présente invention, le véhicule comporte un boîtier de servitude 34 permettant l'acquisition de données relatives à au moins l'un des paramètre suivants : la température extérieure 36, la vitesse 38 du véhicule, le fonctionnement de l'essuie-glace 40 (si l'essuie-glace est en marche ou à l'arrêt) et éventuellement d'autres informations 42 telles que le profil de roulage du véhicule (circulation en ville ou sur route, véhicule à l'arrêt) ou la consommation de carburant. La vitesse et la consommation de carburant peuvent être des moyennes calculées sur des distances appropriées qui peuvent par exemple être comprises entre 100 mètres et plusieurs kilomètres ou sur la dernière période de temps écoulé qui peut être par exemple de l'ordre de plusieurs minutes.

Selon l'invention, le ventilateur 12 du groupe moto ventilateur 10 est actionné par intermittence et pendant de courtes périodes qui peuvent être par exemple d'environ quelques secondes à quelques minutes. Les modalités de fonctionnement du groupe moto ventilateur, principalement la durée et la fréquence de chaque cycle de fonctionnement, sont pilotées en fonction d'un ou plusieurs paramètres prédéfinis parmi lesquels on peut citer la température extérieure au véhicule, le fonctionnement de l'essuie-glace avant (en position marche ou arrêt), le profil de roulage (véhicule à l'arrêt ou roulant sur route ou autoroute ou en ville), la vitesse moyenne sur les derniers kilomètres parcourus ou sur une période de temps (donnée glissante) et la consommation moyenne également sur les derniers kilomètres ou sur une période de temps (également une donnée glissante).

Les figures 2 à 4 illustrent le diagramme d'une forme de mise en oeuvre de l'invention. Pour cette forme particulière de mise en oeuvre, on peut distinguer quatre modes de fonctionnement : un premier mode 44 d'activation du procédé, suivi d'un mode 46 de détection d'un blocage éventuel du groupe moto ventilateur (figure 2), suivi d'un mode de protection 48 (figure 3), lui-même suivi d'un mode de protection avec arrêt du moteur du véhicule 50 (figure 4). Pour une mise en oeuvre simplifiée de l'invention, on peut se contenter du mode de protection 48 (figure 3) uniquement.

Par le mode d'activation 44 (figure 2), on détermine si le groupe moto ventilateur a besoin ou non d'être protégé. Le moteur à combustion interne du véhicule est mis en marche (52) et une logique 54 détermine si le véhicule a été vendu dans une zone géographique où il existe un risque de neige ou de gel. Alternativement, la zone géographique d'utilisation du véhicule peut être obtenu par un système embarqué du type GPS ("Global Positioning System"). S'il n'y a pas de risque, le procédé n'est pas mis en oeuvre (56). Si un risque existe, on compare la température extérieure Text avec un seuil de température Tmin prédéterminé (58) pour lequel et en dessous duquel un risque de neige ou de gel existe (par exemple température ≤ 2°C). Si le véhicule est équipé d'une boite de vitesse automatique, on décide que le risque existe si la boite de vitesse est positionnée sur le mode "neige". Si le risque n'existe pas, le procédé n'est pas activé (56). Si le risque existe, un compteur du nombre N de déclenchements périodiques du ventilateur est remis à zéro, ainsi qu'un compteur du nombre b de blocages du ventilateur (60), puis on passe au mode de détection de blocage 46 afin de déterminer l'état de fonctionnement du groupe moto ventilateur (état bloqué ou non). Ce mode de détection de blocage est avantageusement effectué au démarrage du véhicule et ensuite périodiquement.

Un compteur du nombre n de tests (ntest) de blocage du ventilateur est tout d'abord remis à zéro (62). On attend pendant un temps maximum (T1 = Tmax) des conditions stables de fonctionnement du moteur (64). Il peut s'agir du fonctionnement au ralenti, juste après le démarrage, sans qu'aucune action ne puisse perturber la stabilité du ralenti (par exemples la mise en marche d'un essuie-glace, d'une vitre électrique ou du dégivrage de la lunette arrière ou encore l'actionnement de la direction assistée). Si un régime stable n'est pas obtenu au bout d'un temps d'attente T supérieur au temps T1 (le temps T1 étant choisi au maximum de l'ordre de la minute), on passe directement au mode de protection 48 (figure 3) sans effectuer de test de blocage. Dans le cas contraire, le compteur du nombre n de tests de blocage est incrémenté d'une unité à n+1 (66). Le test de blocage est alors effectué (68). Pour cela, une brève mise en rotation du groupe moto ventilateur en vitesse moyenne est ordonnée (68), par exemple pendant 3 secondes. Ce laps de temps doit être assez court pour ne pas produire de problèmes électriques si le ventilateur est bloqué. En général, quelques secondes sont suffisantes pour effectuer le test. Si un système de contrôle de l'intensité du courant électrique aux bornes du groupe moto ventilateur équipe le véhicule, il détecte une surintensité de courant due à un blocage du groupe moto ventilateur. En l'absence d'un tel système, on peut regarder la conséquence d'une telle surintensité sur le ralenti moteur. Lors de la mise en rotation du ventilateur, un pic d'intensité de courant électrique se produit qui fait chuter le régime moteur brièvement. Cela se constate moteur au ralenti. En cas de blocage du ventilateur, le pic de surintensité est plus important et plus long ce qui modifie de façon plus importante et plus longue le ralenti du moteur. La quantité de carburant injectée est également augmentée par l'unité de contrôle moteur afin de retrouver le ralenti voulu. Chacun de ces paramètres peut donc fournir une indication sur l'état de fonctionnement (bloqué ou non) du groupe moto ventilateur.

On regarde si la surintensité du courant et/ ou la diminution de ralenti du moteur et/ou l'augmentation de consommation de carburant est inférieure à une valeur prédéterminée (70). Si c'est le cas, il n'y a pas de blocage du ventilateur, les nombres N et b sont égaux à zéro et l'on passe en mode de protection (48, figure 3).

Si la surintensité du courant et/ou la diminution de ralenti du moteur et/ou l'augmentation de consommation de carburant est supérieure à une valeur prédéterminée (70), il y a blocage du ventilateur et le compteur indiquant le nombre b de blocage est incrémenté d'une unité à b+1 (72). On compare alors le nombre b de blocages à un nombre maximum prédéterminé bmax de blocages. Si b est inférieur à bmax, une tentative de déblocage est effectuée (74) en se plaçant dans les conditions de fonctionnement du ventilateur à plein régime pendant une période de temps prédéterminée (par exemple quelques secondes). On effectue alors un nouveau test de blocage (64, 66, 68, 70). Cette opération de test de blocage et de tentative de déblocage est réitérée jusqu'à l'obtention du déblocage du ventilateur ou jusqu'à ce que b soit égal à bmax. Dans ce cas, on décide qu'un trop grand nombre de blocages se sont produits, une alarme (76) signale au conducteur un mauvais fonctionnement du véhicule ou, de façon plus précise, une panne du circuit de refroidissement ou du groupe moto ventilateur, et on abandonne la tentative de déblocage, le mode de protection du ventilateur n'étant alors pas engagé (78).

Si le ventilateur n'est pas bloqué, on passe au mode de protection 48 (figure 3) afin de diminuer ou même supprimer les risques de blocage du groupe moto ventilateur par la neige ou le gel. Le compteur du nombre N de déclenchements périodiques est incrémenté à N+1 (étape 80). Une brève mise en rotation du ventilateur est ordonnée périodiquement. Quelques secondes de fonctionnement suffisent généralement pour éviter le blocage du ventilateur. De plus, cette durée de fonctionnement doit être assez courte pour ne pas provoquer des problèmes électriques au cas où le ventilateur serait bloqué. On doit aussi tenir compte des capacités de la batterie équipant le véhicule. Une courte durée permet aussi de ne pas générer un bruit nuisible au confort des passagers.

Les modalités de fonctionnement du ventilateur pour ces déclenchements périodiques dépendent d'un ou plusieurs paramètres. Par modalités de fonctionnement, on entend la durée et la fréquence des cycles des brefs fonctionnements et, avantageusement mais non obligatoirement, la vitesse de rotation du ventilateur. Comme paramètres, on peut par exemple tenir compte du profil de roulage (82), c'est-à-dire roulage sur route ou autoroute ou en ville, et de la vitesse moyenne V (84) durant par exemple les derniers cent mètres ou le dernier kilomètre parcouru(s) ou la dernière période de temps écoulé, pendant par exemple la minute précédent le déclenchement du ventilateur (si V est inférieur par exemple à trois seuils prédéterminés V1, V2 et V3). On obtient ainsi un temps non corrigé Tnc entre deux déclenchements (86) qui peut prendre pour valeur T1, T2 ou T3. Le temps Tnc est ensuite ajusté en tenant compte de deux paramètres : la position du contacteur de l'essuie-glace avant (88) et la température extérieure (90). On détermine pour ces deux paramètres un facteur multiplicatif respectivement M1 et M2. Si le contacteur de l'essuie-glace est sur arrêt, M1=1, s'il est sur "intermittent" M1=m1 et s'il est sur "continu" M1=m2. Si la température extérieure est inférieure à tmin1, tmin2 et tmin3 (avec tm3 < tm2 < tm1), M2 est égal respectivement à 1, m1 et m2 (et égal à 1 si la température est supérieure à tm1). On détermine alors le temps corrigé Tc entre deux déclenchements successifs (92) par la formule Tc = Tnc x M 1 x M2.

On peut également tenir compte d'autres données permettant de mieux appréhender la situation réelle dans laquelle se trouve le véhicule. Par exemples, la position du levier de boite de vitesse en position "neige" et la consommation moyenne de carburant peuvent donner des indications sur cette situation. De plus, si la température du fluide caloporteur est assez élevée, le risque de blocage du ventilateur est très réduit et il est alors souhaitable de ne pas fonctionner en mode de protection afin de ne pas alarmer inutilement le conducteur et de ne pas consommer de l'énergie inutilement.

Le groupe moto ventilateur est alors mis en marche à la fin du temps Tc pendant une courte période (par exemple quelques secondes, mais ce temps peut être plus long si nécessaire) et à une vitesse de rotation moyenne (94). Puis on attend (96) pendant un temps Tc et on regarde (98) si le nombre N de déclenchements périodiques est inférieur à un nombre maximum Nrot max prédéterminé. Si N < Nrot max, on regarde (100) si un test de blocage n'a pas pu être effectué (dans ce cas le nombre n de tests de blocage est égal à zéro) ou si un blocage du ventilateur est en cours (dans ce cas le nombre b de blocage est différent de zéro). Si le test de blocage a pu être effectué (ntest différent de zéro) ou si le ventilateur n'est pas bloqué (b=0), le fonctionnement du ventilateur est normal. On recommence alors les opérations du mode protection (48) en se repositionnant sur le diagramme à l'étape 80 (en haut de la figure 3).

Si le nombre N de déclenchements périodiques est égal à Nrotmax, on effectue alors à nouveau un test de blocage en retournant à l'étape 64 de la figure 2.

Si l'étape 100 du procédé indique que le test de blocage n'a pas pu être effectué (ntest = 0) au début de la mise en route du moteur ou en vérification périodique ou qu'un blocage est en cours (b différent de zéro), on recommence le test de blocage en se repositionnant à l'étape 62 de la figure 2.

La figure 4 illustre sous forme d'un diagramme un procédé de déclenchement du ventilateur alors que le moteur du véhicule a été arrêté (102). Après l'arrêt du moteur, la neige accumulée fond à proximité des parties chaudes, l'eau coule et peut geler. L'accumulation de glace peut alors bloquer le groupe moto ventilateur. Pour éviter ce problème, le groupe moto ventilateur est avantageusement mis en marche de façon répétitive sur une période déterminée suivant l'arrêt du moteur du véhicule.

Un compteur indiquant le nombre Npost de déclenchements périodiques effectués après l'arrêt du moteur est remis à zéro (104). Le compteur est ensuite incrémenté à Npost+1 (étape 106) et on regarde si le nombre Npost est inférieur à un nombre maximum Npost-max prédéterminé (108). Si c'est le cas, on attend pendant une période de temps prédéterminée Tpost (110) puis le ventilateur est mis en marche (112) pendant quelques secondes ou quelques minutes à une vitesse de rotation moyenne. On retourne ensuite à l'étape de départ 106 pour continuer le cycle de déclenchements périodiques, et ainsi de suite, jusqu'à ce que le nombre Npost soit égal à Npost-max. On arrête alors le procédé de déclenchement du ventilateur (114), ayant jugé qu'après un nombre Npost-max de déclenchements du ventilateur après l'arrêt du moteur le risque de blocage du ventilateur est négligeable.

Il est éventuellement possible, dans un mode opératoire (120) représenté en pointillés, de détecter un blocage du ventilateur (116) en surveillant l'apparition d'une surintensité électrique anormalement élevée lorsque le ventilateur est mis en marche de façon cyclique (étape 112) après l'arrêt du moteur. Si une telle surintensité ne se produit pas, donc si le ventilateur n'est pas bloqué, on revient à l'étape 106 pour continuer le cycle de déclenchements périodiques du ventilateur. Par contre, si une surintensité apparaît, le ventilateur est alimenté pour le faire fonctionner à grande vitesse afin d'essayer de le débloquer (118). En cas de succès, le processus de déclenchements periodiques recommence à l'étape 106. En cas d'échec, le processus s'arrête. Une alarme peut indiquer au conducteur le mauvais fonctionnement du véhicule, ou plus précisément du circuit de refroidissement, lors du prochain démarrage. Puisqu'un test de blocage sera à nouveau effectué au prochain démarrage du moteur si la température extérieure le justifie, on peut alors choisir de ne pas alerter le conducteur, puisque ce nouveau test peut indiquer que le ventilateur n'est plus bloqué (en cas de réchauffement de la température extérieure par exemple).

D'autres modes de réalisation que celui décrit et représenté peuvent être conçus par l'homme du métier sans sortir du cadre de la présente invention. Ces modes de réalisation peuvent différer de celui précédemment décrit en fonction notamment du niveau de « sécurité » voulu. Il a par exemple été indiqué que le ventilateur est mis périodiquement en marche pendant de courtes périodes de quelques secondes. Ces périodes peuvent bien entendu être plus longues, de l'ordre de la minute par exemple, si la température extérieure est très basse.

## Revendications

1. Procédé de protection contre le blocage d'un ventilateur (10) associé aux moyens de refroidissement d'un moteur à combustion interne (20, 22) d'un véhicule, **caractérisé en ce qu'**il consiste à faire fonctionner ledit ventilateur de façon périodique (48) lorsque les conditions climatiques (54, 58) indiquent un risque de blocage dudit ventilateur, les modalités de fonctionnement dudit ventilateur comprenant la durée et la fréquence Tc de chaque période de fonctionnement et étant déterminées en fonction d'au moins un paramètre, ledit procédé comportant, en outre, effectuer au moins un test (46) afin de déterminer le blocage éventuel dudit ventilateur, ledit test consistant à mettre en marche (68) ledit ventilateur et, consécutivement à la mise en marche dudit ventilateur, à déterminer l'apparition (70) d'au moins un événement caractéristique du blocage dudit ventilateur, ce test étant effectué lorsque l'on détecte un régime de fonctionnement relativement stable (64) dudit moteur et **en ce que** l'on détecte (70) l'apparition d'au moins l'un des événements suivants caractéristiques du blocage dudit ventilateur : surintensité du courant électrique actionnant ledit ventilateur, diminution de la vitesse de rotation dudit moteur à combustion interne et augmentation de la consommation en carburant dudit moteur.

2. Procédé selon la revendication 1, **caractérisé en ce que** lesdites modalités de fonctionnement comprennent également la vitesse de rotation du ventilateur.

3. Procédé selon l'une des revendications 1 et 2, **caractérisé en ce que** lesdites modalités de fonctionnement sont ajustées en fonction d'au moins l'un des paramètres suivants : la température extérieure au véhicule (90), la vitesse moyenne du véhicule (84), la consommation moyenne en carburant du véhicule, l'état de marche ou d'arrêt de l'essuie-glace avant du véhicule (88) et le profil de roulage du véhicule (82) correspondant à la circulation en ville, à la circulation sur route ou au véhicule à l'arrêt.

4. Procédé selon l'une des revendications 1 et 3, **caractérisé en ce qu'**il consiste, lorsqu'un blocage est détecté (72), à se placer dans les conditions de fonctionnement à plein régime (74) du ventilateur afin de tenter de les débloquer.

5. Procédé selon la revendication 4, **caractérisé en ce qu'**un nouveau test de blocage est effectué (64, 66, 68, 70) immédiatement après la tentative de fonctionnement à plein régime et, si un blocage est à nouveau détecté, une nouvelle tentative de fonctionnement à plein régime est effectuée (74), les opérations de test de blocage et de tentative de déblocage étant effectuées jusqu'au déblocage du ventilateur et, si le ventilateur reste bloqué après un nombre prédéterminé (bmax) de tentatives de déblocage infructueuses, les opérations de test de blocage et de tentative de déblocage s'arrêtent (78) et une alarme (76) indique au conducteur du véhicule le mauvais fonctionnement du véhicule.

6. Procédé selon l'une des revendications 1 à 5, **caractérisé en ce que** le test (46) pour déterminer le blocage éventuel du ventilateur est systématiquement effectué avant le fonctionnement périodique (48) dudit ventilateur pendant de courtes durées.

7. Procédé selon l'une des revendications précédentes, **caractérisé en ce qu'**on fait fonctionner ledit ventilateur de façon périodique (48) dès la mise en marche du moteur à combustion interne.

8. Procédé selon l'une des revendications précédentes, **caractérisé en ce qu'**on fait fonctionner (50) de façon périodique ledit ventilateur après l'arrêt du moteur à combustion interne (102).

9. Procédé selon la revendication 8, **caractérisé en ce qu'**un test (120) de blocage du ventilateur est effectué après chaque mise en marche périodique du ventilateur.

## Claims

1. Method of protection against the blocking of a ventilator (10) associated with the cooling means of an internal combustion engine (20, 22) of a vehicle, **characterized in that** it consists in operating the said ventilator periodically (48) when the climatic conditions (54, 58) indicate a risk of blocking of the said ventilator, the operating modalities of the said ventilator comprising the duration and the frequency Tc of each operating period and being determined as a function of at least one parameter, the said method comprising, in addition, carrying out at least one test (46) so as to determine the possible blocking of the said ventilator, the said test consisting of setting into operation (68) the said ventilator and, following the setting into operation of the said ventilator, of determining the appearance (70) of at least one characteristic event of the blocking of the said ventilator, this test being carried out when a relatively stable running speed (64) of the said engine is detected and **in that** the appearance of at least one of the following characteristic events of the blocking of the said ventilator is detected (70): excess of the electric current actuating the said ventilator, reduction to the speed of rotation of the said internal combustion engine and increase of the fuel consumption of the said engine.

2. Method according to Claim 1, **characterized in that** the said operating modalities also comprise the speed of rotation of the ventilator.

3. Method according to one of Claims 1 and 2, **characterized in that** the said operating modalities are adjusted as a function of at least one of the following parameters: the temperature exterior to the vehicle (90), the average speed of the vehicle (84), the average fuel consumption of the vehicle, the on or off status of the front windscreen wiper of the vehicle (88) and the running profile of the vehicle (82) corresponding to town traffic, highway traffic or to the vehicle at a standstill.

4. Method according to one of Claims 1 and 3, **characterized in that** when a blockage is detected (72), it consists in entering in the operating conditions at full rate (74) of the ventilator, so as to try to unblock them.

5. Method according to Claim 4, **characterized in that** a new test for blocking is carried out (64, 66, 68, 70) immediately after the attempt to operate at full rate and, if a blockage is detected again, a new attempt to operate at full rate is carried out (74), the operations for testing for blockage and for the attempt at unblocking being carried out until the unblocking of the ventilator and, if the ventilator remains blocked after a predetermined number (bmax) of unsuccessful attempts at unblocking, the operations for testing for blocking and for the attempt at unblocking stop (78) and an alarm (76) indicates the poor functioning of the vehicle to the driver of the vehicle.

6. Method according to one of Claims 1 to 5, **characterized in that** the test (46) to determine the possible blockage of the ventilator is systematically carried out before the periodic operation (48) of the ventilator during short durations.

7. Method according to one of the preceding claims, **characterized in that** the said ventilator is operated periodically (48) from the starting up of the internal combustion engine.

8. Method according to one of the preceding claims, **characterized in that** the said ventilator is operated (50) after the stopping of the internal combustion engine (102).

9. Method according to Claim 8, **characterized in that** a test (120) for blockage of the ventilator is carried out after each periodic starting-up of the ventilator.

## Patentansprüche

1. Verfahren zum Schützen eines Ventilators (10) gegen Blockieren verbunden mit Mitteln zum Kühlen eines Verbrennungsmotors (20, 22) eines Fahrzeugs, **dadurch gekennzeichnet, dass** es darin besteht, den Ventilator zeitweilig (48) laufen zu lassen, wenn die Witterungsbedingungen (54, 58) eine Gefahr des Blockierens des Ventilators anzeigen, wobei die Betriebsbedingungen des Ventilators die Dauer und die Frequenz Tc jeder Betriebsperiode enthalten und in Abhängigkeit von mindestens einem Parameter festgelegt werden, wobei das Verfahren ferner das Ausführen mindestens eines Tests (46) aufweist, um das eventuelle Blockieren des Ventilators zu bestimmen, wobei der Test darin besteht, den Ventilator in Betrieb zu nehmen (68) und im Anschluss an das Inbetriebnehmen des Ventilators das Auftreten (70) mindestens eines Ereignisses zu bestimmen, das für das Blockieren des Ventilators charakteristisch ist, wobei dieser Test ausgeführt wird, wenn man eine relativ beständige Betriebsdrehzahl (64) des Motors erfasst, und dass man das Auftreten mindestens eines der folgenden Ereignisse, die für das Blockieren des Motors charakteristisch sind, erfasst (70): Überstrom des elektrischen Stroms, der den Ventilator betätigt, Verringern der Drehzahl des Verbrennungsmotors und Erhöhen des Kraftstoffverbrauchs des Motors.

2. Verfahren nach Anspruch 1, **dadurch gekennzeichnet, dass** die Betriebsbedingungen auch die Drehzahl des Ventilators enthalten.

3. Verfahren nach einem der Ansprüche 1 und 2, **dadurch gekennzeichnet, dass** die Betriebsbedingungen in Abhängigkeit von mindestens einem der folgenden Parameter angepasst werden: Die Temperatur außerhalb des Fahrzeugs (90), die mittlere Geschwindigkeit des Fahrzeugs (84), der mittlere Kraftstoffverbrauch des Fahrzeugs, der Betriebs- oder Stillstandszustand des vorderen Scheibenwischers (88) des Fahrzeugs sowie das Fahrprofil (82) des Fahrzeugs, das dem Verkehr in der Stadt, den Verkehr im Straßenverkehr oder dem stillstehenden Fahrzeug entspricht.

4. Verfahren nach einem der Ansprüche 1 und 3, **dadurch gekennzeichnet, dass** es darin besteht, wenn ein Blockieren erfasst wird (72), sich in die Betriebsbedingungen bei voller Drehzahl (74) des Ventilators zu versetzen, um zu versuchen, ihn zu befreien.

5. Verfahren nach Anspruch 4, **dadurch gekennzeichnet, dass** ein neuer Blockierungstest (64, 66, 68, 70) sofort nach dem Betriebsversuch bei voller Drehzahl ausgeführt wird, und, wenn erneut ein Blockieren erfasst wird, ein neuer Betriebsversuch bei voller Drehzahl ausgeführt wird (74), wobei die Vorgänge des Blockierungstests und des Befreiungsversuchs bis zum Befreien des Ventilators ausgeführt werden, und, wenn der Ventilator nach einer vorbestimmten Anzahl (bmax) von erfolglosen Befreiungsversuchen blockiert bleibt, die Operationen des Blockierungstests und der Befreiungsversuche stoppen (78) und ein Alarm (76) dem Fahrer des Fahrzeugs das schlechte Funktionieren des Fahrzeugs anzeigt.

6. Verfahren nach einem der Ansprüche 1 des 5, **dadurch gekennzeichnet, dass** der Test (46) zum Bestimmen des eventuellen Blockierens des Ventilators systematisch vor dem periodischen Funktionieren (48) des Ventilators während kurzer Zeitspannen ausgeführt wird.

7. Verfahren nach einem der vorhergehenden Ansprüche, **dadurch gekennzeichnet, dass** man den Ventilator periodisch (48) ab dem Starten des Verbrennungsmotors funktionieren lässt.

8. Verfahren nach einem der vorhergehenden Ansprüche, **dadurch gekennzeichnet, dass** man den Ventilator nach dem Stoppen des Verbrennungsmotors (102) periodisch funktionieren lässt (50).

9. Verfahren nach Anspruch 8, **dadurch gekennzeichnet, dass** ein Blockierungstest (120) des Ventilators nach jedem periodischen Inbetriebnehmen des Ventilators ausgeführt wird.
